# EUROPÄISCHE PATENTANMELDUNG

(11) **EP 4 036 332 A1**
(43) Veröffentlichungstag der Anmeldung: **03.08.2022**
(21) Anmeldenummer: 22151789.9
(22) Anmeldetag: 17.01.2022
(51) Int. Cl.: E03D 1/26, E03D 1/32, E03D 5/01

(54) **SPÜLSYSTEM FÜR EINE TOILETTE**

(30) Priorität: 28.01.2021 CN 202120239969 U
(71) Anmelder: Oceanwell (Xiamen) Industrial Co., Ltd., Xiamen, Fujian (CN)
(72) Erfinder: Peng, Dong, Dongfu Town Haicang Dist., Xiamen (CN); Chen, Shoushun, Dongfu Town Haicang Dist., Xiamen (CN); Wang, Minan, Dongfu Town Haicang Dist., Xiamen (CN)
(74) Vertreter: Rätsch, Caroline

(57) **Zusammenfassung**

Die Erfindung betrifft eine Toilette mit einem Keramikkörper (10), in dessen vorderem Abschnitt ein Auffangbecken (12) ausgebildet ist. Im hinteren Abschnitt des Keramikkörpers (10) ist ein Spülsystem (20) angeordnet, das ein elektromagnetisches Ventil (21), einen Wasserkasten (22), eine Wasserpumpe (23) sowie einen Schwimmer-Flüssigkeitsstandschalter umfasst. Das elektromechanische Ventil (21) sperrt den Wassereinlass, wenn der Flüssigkeitspegel im Wasserkasten (22) einen hohen Wasserstand-Einstellwert erreicht und öffnet den Wassereinlass, wenn der Flüssigkeitspegel einen niedrigen Wasserstand-Einstellwert erreicht. Zwischen dem Wasserauslass des Wassereinlassventils (21) und dem bis zum hohen Wasserstand-Einstellwert steigenden Flüssigkeitspegel ist ein Luftspalt vorgesehen.

## Beschreibung

### Technisches Gebiet

Die Erfindung betrifft eine intelligente Toilette und deren Spülsystem.

### Stand der Technik

Die Spülfunktion von herkömmlichen intelligenten Toiletten auf dem europäischen Markt wird durch Wasserkästen mit Wandeinbau oder in einem Gehäuseelement realisiert. Wenn ein Nutzer ohne Wasserkasten mit Wandeinbau oder in einem Gehäuseelement eine intelligente Toilette nutzen möchte, ist eine neue Anordnung des Spülwasserkastens erforderlich, was eine erhebliche Veränderung des Sanitärraums bedeutet und umständlich, arbeits-, zeit- und kostenintensiv ist. In den Sanitärräumen einiger Nutzer bestehen teilweise Beschränkungen hinsichtlich des zur Verfügung stehenden Platzes usw., so dass ein Wandeinbau des Wasserkastens unmöglich und eine Verwendung der intelligenten Toilette insoweit ausgeschlossen sein kann.

Auf dem chinesischen Markt erfolgt bei der Wasserkastenspülung zumeist die Verwendung eines Druckbeutels in Abstimmung mit dem Siphon zur Durchführung des Spülens. Der Spüldruck wird grundsätzlich über eine Feder weitergegeben, wobei der Leitungswasserdruck in Federenergiepotential umgewandelt wird, welches beim Spülen augenblicklich freigesetzt wird, um die Spülkraft zu erhöhen. Weil diese Konstruktion auf einen Leitungswasserdruck angewiesen ist, besteht keine Möglichkeit, einen Luftspalt zwischen dem Druckbeutel und dem Wassereinlassende zu realisieren. Zwischen dem Druckbeutel und dem von außen zugeführten Leitungswasser besteht also kein Luftspalt, so dass die Anforderungen zur Verhinderung von Rückfluss gemäß EN1717 (Norm für Rückflussverhinderungs-Vorrichtungen) nicht erfüllt sind und keine Eignung für den europäischen Markt gegeben ist.

### Inhalt der Erfindung

Die vorliegende Erfindung schafft eine intelligente Toilette und deren Spülsystem, wobei kein Wasserkasten mit Wandeinbau oder in einem Gehäuseelement erforderlich ist und gleichzeitig die Rückflussverhinderungs-Norm erfüllt wird.

Die Erfindung löst das zugrunde liegende technische Problem durch die folgende technische Konzeption:
Das Spülsystem für eine intelligente Toilette umfasst ein elektromagnetisches Ventil, einen Wasserkasten, eine Wasserpumpe sowie einen Schwimmer-Flüssigkeitsstandschalter, wobei der Schwimmer-Flüssigkeitsstandschalter in den Wasserkasten hineinragt und das Schließen des elektromagnetischen Ventils steuert, wenn der Flüssigkeitspegel des Wasserkastens bis zu einem hohen Wasserstand-Einstellwert steigt, wobei der Schwimmer-Flüssigkeitsstandschalter das Öffnen des elektromagnetischen Ventils steuert, wenn der Flüssigkeitspegel des Wasserkastens bis zu einem niedrigen Wasserstand-Einstellwert sinkt, wobei eine Wasserauslassöffnung des elektromagnetischen Ventils durch eine Wasserleitung mit einer Wassereinlassöffnung des Wasserkastens verbunden ist, wobei eine Wasserauslassöffnung des Wasserkastens durch eine Wasserleitung mit einer Wassereinlassöffnung der Wasserpumpe verbunden ist, wobei eine Wasserauslassöffnung der Wasserpumpe durch eine Wasserleitung mit einem Spülwasserkanal des Keramikkörpers verbunden ist, wobei die Wassereinlassöffnung des Wasserkastens oben am Wasserkasten angeordnet ist und die Wasserauslassöffnung des Wasserkastens unten am Wasserkasten angeordnet ist, und wobei zwischen der Wassereinlassöffnung des Wasserkastens und dem bis zum hohen Wasserstand-Einstellwert steigenden Flüssigkeitspegel ein Luftspalt besteht.

Die intelligente Toilette umfasst einen Keramikkörper, wobei im vorderen Abschnitt des Keramikkörpers ein Auffangbecken vorgesehen ist, wobei der Keramikkörper hinten im oberen Bereich des Auffangbeckens einen Spülwasserkanal aufweist, wobei der Keramikkörper hinten im unteren Bereich des Auffangbeckens ein Abwasser-Leitungsrohr aufweist. Ferner ist ein Spülsystem vorgesehen, das im hinteren Abschnitt des Keramikkörpers montiert ist ein elektromagnetisches Ventil, einen Wasserkasten, eine Wasserpumpe sowie einen Schwimmer-Flüssigkeitsstandschalter umfasst, wobei der Schwimmer-Flüssigkeitsstandschalter in den Wasserkasten hineinragt und das Schließen des elektromagnetischen Ventils steuert, wenn der Flüssigkeitspegel des Wasserkastens einen hohen Wasserstand-Einstellwert erreicht, wobei der Schwimmer-Flüssigkeitsstandschalter das Öffnen des elektromagnetischen Ventils steuert, wenn der Flüssigkeitspegel des Wasserkastens bis einem niedrigen Wasserstand-Einstellwert sinkt, wobei eine Wasserauslassöffnung des elektromagnetischen Ventils durch eine Wasserleitung mit einer Wassereinlassöffnung des Wasserkastens verbunden ist, wobei eine Wasserauslassöffnung des Wasserkastens durch eine Wasserleitung mit einer Wassereinlassöffnung der Wasserpumpe verbunden ist, wobei eine Wasserauslassöffnung der Wasserpumpe durch eine Wasserleitung mit einem Spülwasserkanal des Keramikkörpers verbunden ist, wobei die Wassereinlassöffnung des Wasserkastens oben am Wasserkasten und die Wasserauslassöffnung des Wasserkastens unten am Wasserkasten angeordnet ist, und wobei zwischen der Wassereinlassöffnung des Wasserkastens und dem bis zum hohen Wasserstand-Einstellwert steigenden Flüssigkeitspegel ein Luftspalt besteht.

Im Vergleich zum Stand der Technik bietet die erfindungsgemäße Konzeption die folgenden Vorteile:
1. Oben am Wasserkasten ist eine Wassereinlassöffnung vorgesehen. Beim Einlass von Wasser fließt das Wasser durch die Wassereinlassöffnung in den Wasserkasten und bildet die Lufttrennung. Selbst wenn der Flüssigkeitspegel des Wasserkastens bis zu dem hohen Wasserstand-Einstellwert steigt, besteht gleichwohl ein Luftspalt zwischen der Wassereinlassöffnung und dem Flüssigkeitspegel, so dass ein Rückfließen von Wasser innerhalb des Wasserkastens verhindert werden kann, was die Norm des europäischen Marktes erfüllt.
2. Bei einem Spülen wird das im Wasserkasten befindliche Wasser durch die Wasserpumpe zum Spülwasserkanal am Keramikkörper gesaugt, um ein intensives Spülen des Auffangbeckens vorzunehmen, so dass eine Montage bei Wasserkästen ohne Wandeinbau und in einem Gehäuseelement möglich ist.

### Figurenbeschreibung

Im Folgenden wird die Erfindung anhand eines bevorzugten Ausführungsbeispiels im Zusammenhang mit der anhängenden Zeichnung näher erläutert.
Figur 1 zeigt eine perspektivische Teilansicht der intelligenten Toilette (ohne Darstellung der intelligenten Deckelkomponente) .
Figur 2 zeigt eine Draufsicht der intelligenten Toilette (ohne Darstellung der intelligenten Deckelkomponente).
Figur 3 zeigt eine perspektivische Ansicht des Keramikkörpers der intelligenten Toilette.
Figur 4 zeigt eine perspektivische Ansicht des Wasserkastens, des elektromagnetischen Ventils und des Schwimmer-Flüssigkeitsstandschalters der intelligenten Toilette.
Figur 5 zeigt eine weitere perspektivische Ansicht des Wasserkastens, des elektromagnetischen Ventils und des Schwimmer-Flüssigkeitsstandschalters der intelligenten Toilette.
Figur 6 zeigt eine Schnittansicht der intelligenten Toilette (ohne Darstellung der intelligenten Deckelkomponente).
Figur 7 zeigt die Verbindung von Anschluss, Kunststoffteil, Gewindemutter und Keramikkörper.
Figur 8 zeigt den Betriebsablauf des Spülsystems der intelligenten Toilette.

### Ausführungsbeispiel

Die in Figur 1 bis Figur 8 gezeigte intelligente Toilette umfasst einen Keramikkörper 10, wobei in einem vorderen Abschnitt des Keramikkörpers ein Auffangbecken für Ausscheidungen vorgesehen ist, und wobei der Keramikkörper hinten im oberen Bereich des Auffangbeckens einen Spülwasserkanal 14 und hinten im unteren Bereich des Auffangbeckens ein Abwasser-Leitungsrohr 16 aufweist. Im hinteren Abschnitt des Keramikkörpers ist ein Spülsystem 20 angeordnet, durch das das Spülen des Auffangbeckens 12 des Keramikkörpers erfolgt. Bei dem Spülwasserkanal 14, dem Auffangbecken 12 und dem Abwasser-Leitungsrohr 16 handelt es sich um übliche Konstruktionen bei Keramikkörpern, so dass insoweit auf Keramikkörper nach dem Stand der Technik verwiesen wird. Nachstehend erfolgt eine Beschreibung der Konstruktion und des Betriebsablaufs des Spülsystems 20.

Das Spülsystem 20 umfasst ein elektromagnetisches Ventil 21, einen Wasserkasten 22, eine Wasserpumpe 23 sowie einen Schwimmer-Flüssigkeitsstandschalter 24. Der Schwimmer-Flüssigkeitsstandschalter 24 ragt in den Wasserkasten 22 hinein und steuert das Schließen des elektromagnetischen 21 Ventils, wenn der Flüssigkeitspegel des Wasserkastens einen hohen Wasserstand-Einstellwert erreicht (Sperrung der Wasserzufuhr zum Wasserkasten). Der Schwimmer-Flüssigkeitsstandschalter 24 steuert das Öffnen des elektromagnetischen Ventils 21, wenn der Flüssigkeitspegel des Wasserkastens bis zu einem niedrigen Wasserstand-Einstellwert sinkt (Wasserzufuhr zum Wasserkasten). Eine Wasserauslassöffnung 212 des elektromagnetischen Ventils 21 ist durch eine Wasserleitung mit einer Wassereinlassöffnung 221 des Wasserkastens 22 verbunden. Eine Wasserauslassöffnung 222 des Wasserkastens ist durch eine Wasserleitung 25 mit einer Wassereinlassöffnung der Wasserpumpe 23 verbunden. Eine Wasserauslassöffnung der Wasserpumpe 23 ist durch eine Wasserleitung 26 mit dem Spülwasserkanal 14 des Keramikkörpers verbunden. Die Wassereinlassöffnung 221 ist oben am Wasserkasten 22 und die Wasserauslassöffnung 222 ist unten am Wasserkasten angeordnet, wobei zwischen der Wassereinlassöffnung 221 des Wasserkastens und dem bis zum hohen Wasserstand-Einstellwert steigenden Flüssigkeitspegel ein Luftspalt besteht. Dieser Luftspalt bedeutet, dass Wasser nach dem Eintritt durch die Wassereinlassöffnung 221 eine gewisse Distanz herabfallen muss, bevor es auf das Wasser im Wasserkasten gelangt.

Bei einem Spülen wird die Wasserpumpe 23 aktiviert und saugt Wasser aus dem Wasserkasten 22, so dass das Wasser in den Spülwasserkanal 14 gelangt und schließlich das Spülen bewirkt. Sobald der Flüssigkeitspegel des Wasserkastens 22 bis zum niedrigen Wasserstand-Einstellwert sinkt, öffnet das elektromagnetische Ventil 21 automatisch und es erfolgt eine Zufuhr von externem Wasser durch die Wassereinlassöffnung 211 des elektromagnetischen Ventils zum Wasserkasten 22. Wenn das Wasser im Wasserkasten 22 bis zum hohen Wasserstand-Einstellwert steigt, schließt das elektromagnetische Ventil 21 und die Wasserzufuhr zum Wasserkasten 22 ist geschlossen.

Bevorzugt ist vorgesehen, dass es sich bei der Wasserpumpe 23 um eine Flügelrad-Wasserpumpe handelt, wobei die Position der Verbindung zwischen der Wasserleitung 26 und dem Spülwasserkanal 14 höher liegt als der hohe Wasserstand-Einstellwert. Somit ist der gesamte Wasserweg selbst bei einer nicht aktivierten Wasserpumpe 23 durchgängig. Unter normalen Umständen erreicht der Flüssigkeitspegel des Wasserkastens 22 den hohen Wasserstand-Einstellwert. Wenn die Wasserpumpe 23 nicht aktiviert ist, fließt kein Wasser in den Spülwasserkanal 14. Falls eine Störung ein automatisches Schließen des elektromagnetischen Ventils 21 verhindert, führt dies zu einer kontinuierlichen Zufuhr von Wasser zum Wasserkasten, wobei das Wasser durch die Wasserleitung 25, die Wasserpumpe 23 und die Wasserleitung 26 in den Spülwasserkanal 14 und damit zum Auffangbecken 12 gelangt.

Bevorzugt ist vorgesehen, dass das elektromagnetische Ventil 21 mit einem oberen Abschnitt des Wasserkastens 22 verbunden ist, wobei die Wasserpumpe 23 außerhalb in einem unteren Bereich Wasserkastens 22 angeordnet ist. Die Position der Wasserpumpe 23 ist relativ niedrig, so dass beim Wasserauslass das Wasser aus dem Wasserkasten 22 unmittelbar auf die Wasserpumpe 23 treffen kann, was eine Steigerung des Spüleffekts ermöglicht.

Vorzugsweise misst der Luftspalt mehr als 20 mm.

Vorzugsweise weist der Wasserkasten 22 ferner eine Überlauföffnung 223 auf, die höher angeordnet ist als der hohe Wasserstand-Einstellwert. Die Überlauföffnung begünstigt einerseits die Luftableitung bei einer Wasserzufuhr zum Wasserkasten 22. Andererseits kann im Falle der kontinuierlichen Wasserzufuhr zum Wasserkasten 22 überschüssiges Wasser durch die Überlauföffnung abfließen. Bei dem vorliegenden Ausführungsbeispiel liegt die Überlauföffnung 223 höher als die Position der Verbindung zwischen der Wasserleitung 26 und dem Spülwasserkanal 14. Falls ein automatisches Schließen des elektromagnetischen Ventils 21 nicht möglich ist und kontinuierlich Wasser zum Wasserkasten zufließt, gelangt überschüssiges Wasser in den Spülwasserkanal 14 und fließt nicht aus der Überlauföffnung 223.

Bevorzugt ist vorgesehen, dass auf der Oberseite des Wasserkastens 22 eine sich nach oben erstreckende Wassereinlasskammer 224 angeordnet ist, wobei die Wassereinlassöffnung 221 des Wasserkastens am oberen Ende der Wassereinlasskammer 224 vorgesehen ist, wobei das elektromagnetische Ventil 21 und der Schwimmer-Flüssigkeitsstandschalter 24 auf der Oberseite des Wasserkastens 22 befestigt sind, wobei auf der Oberseite des Wasserkastens 22 ferner eine Einfassung 225 vorgesehen ist, die die Wassereinlasskammer 224, das elektromagnetische Ventil 21 und den Schwimmer-Flüssigkeitsstandschalter 24 umschließt, und wobei an der Einfassung 225 eine der Wassereinlassöffnung 211 des elektromagnetischen Ventils 21 zugeordnete Zentrierausnehmung vorgesehen ist.

Die intelligente Toilette umfasst außerdem eine Basisplatte 30 und ein Steuerungsmodul 40 Aktivierung und Deaktivierung der Wasserpumpe 23, wobei die Basisplatte 30 mit einer Bodenfläche des Innenraums des hinteren Abschnitts des Keramikkörpers 10 verbunden ist, und wobei der Wasserkasten 22, die Wasserpumpe 23 und das Steuerungsmodul 40 an der Basisplatte 30 montiert sind.

Bei dem vorliegenden Ausführungsbeispiel ist bevorzugt vorgesehen, dass die mit dem Spülwasserkanal 14 verbundene Wasserleitung 26 mit seinem Ende mit einem inneren Ende eines Anschlusses 50 in Steckverbindung steht, wobei das äußere Ende des Anschlusses 50 durch eine Montageöffnung 18 des Keramikkörpers 10 hindurchgreift und in den Spülwasserkanal 14 ragt, und wobei an dem äußeren Ende des Anschlusses 50 ein sich nach außen erweiternder Anschlag 52 ausgebildet ist. Der Anschluss 50 ist von einem Kunststoffteil 60 umfasst, das durch die Montageöffnung 18 am Keramikkörper geführt ist. An der Außenseite des Anschlusses 50 ist ein Gewinde und mit einer Gewindemutter 54 zur Drehverbindung vorgesehen, wobei durch Festziehen der Gewindemutter 54 in Zusammenwirkung mit dem Anschlag 52 das Kunststoffteil 60 von außen und innen gepresst werden kann, so dass das Kunststoffteil 60 nach der Ausdehnung mit der Montageöffnung 18 abdichtend verklemmt ist. Es sei darauf hingewiesen, dass die Wasserleitung 26 durch den Anschluss und das Kunststoffteil von außen nach innen in die Montageöffnung geführt werden kann, um anschließend durch Festziehen der Gewindemutter die Befestigung vorzunehmen. Dabei ist das Kunststoffteil abdichtend in der Montageöffnung gehalten, was nicht nur die Montage erleichtert, sondern auch einen besseren Abdichtungseffekt bewirkt.

Bei den beschriebenen Ausführungen handelt es sich lediglich um vorteilhafte Ausführungsbeispiele der vorliegenden Erfindung, ohne dass dies eine entsprechende Beschränkung des Schutzumfangs der vorliegenden Erfindung bedeutet. Nach den Ansprüchen und der Beschreibung der vorliegenden Erfindung vorgenommene äquivalente Modifikationen und Ausgestaltungen fallen ebenfalls unter den Schutzumfang der vorliegenden Erfindung.

## Patentansprüche

1. Spülsystem für intelligente Toilette, umfassend ein elektromagnetisches Ventil, einen Wasserkasten, eine Wasserpumpe sowie einen Schwimmer-Flüssigkeitsstandschalter, wobei der Schwimmer-Flüssigkeitsstandschalter in den Wasserkasten hineinragt und ein Schließen des elektromagnetischen Ventils steuert, wenn der Flüssigkeitspegel des Wasserkastens bis zu einem hohen Wasserstand-Einstellwert steigt, wobei der Schwimmer-Flüssigkeitsstandschalter ein Öffnen des elektromagnetischen Ventils steuert, wenn der Flüssigkeitspegel des Wasserkastens bis zu einem niedrigen Wasserstand-Einstellwert sinkt, wobei eine Wasserauslassöffnung des elektromagnetischen Ventils durch eine Wasserleitung mit einer Wassereinlassöffnung des Wasserkastens verbunden ist, wobei eine Wasserauslassöffnung des Wasserkastens durch eine Wasserleitung mit einer Wassereinlassöffnung der Wasserpumpe verbunden ist, wobei eine Wasserauslassöffnung der Wasserpumpe durch eine Wasserleitung mit einem Spülwasserkanal des Keramikkörpers verbunden ist, wobei die Wassereinlassöffnung des Wasserkastens oben am Wasserkasten und die Wasserauslassöffnung des Wasserkastens unten am Wasserkasten angeordnet ist, und wobei zwischen der Wassereinlassöffnung des Wasserkastens und dem bis zu dem hohen Wasserstand-Einstellwert steigenden Flüssigkeitspegel ein Luftspalt besteht.

2. Spülsystem für intelligente Toilette nach Anspruch 1, **dadurch gekennzeichnet, dass** es sich bei der Wasserpumpe um eine Flügelrad-Wasserpumpe handelt, wobei die Position der Verbindung zwischen der Wasserleitung und dem Spülwasserkanal höher liegt als der hohe Wasserstand-Einstellwert.

3. Spülsystem für intelligente Toilette nach Anspruch 2, **dadurch gekennzeichnet, dass** das elektromagnetische Ventil mit einem oberen Abschnitt des Wasserkastens verbunden ist, wobei die Wasserpumpe außerhalb in einem unteren Bereich des Wasserkastens angeordnet ist.

4. Spülsystem für intelligente Toilette nach Anspruch 1, **dadurch gekennzeichnet, dass** der Luftspalt mehr als 20 mm misst.

5. Spülsystem für intelligente Toilette nach Anspruch 1 oder 2, **dadurch gekennzeichnet, dass** an Wasserkasten eine Überlauföffnung vorgesehen ist, wobei die Überlauföffnung höher angeordnet ist als der hohe Wasserstand-Einstellwert.

6. Spülsystem für intelligente Toilette nach Anspruch 5, **dadurch gekennzeichnet, dass** die Überlauföffnung höher angeordnet ist als die Position der Verbindung zwischen der Wasserleitung und dem Spülwasserkanal.

7. Spülsystem für intelligente Toilette nach Anspruch 1 oder 4, **dadurch gekennzeichnet, dass** auf der Oberseite des Wasserkastens eine sich nach oben erstreckende Wassereinlasskammer angeordnet ist, wobei die Wassereinlassöffnung des Wasserkastens am oberen Ende der Wassereinlasskammer vorgesehen ist, wobei das elektromagnetische Ventil und der Schwimmer-Flüssigkeitsstandschalter auf der Oberseite des Wasserkastens befestigt sind, wobei auf der Oberseite des Wasserkastens eine Einfassung vorgesehen ist, die die Wassereinlasskammer, das elektromagnetische Ventil und den Schwimmer-Flüssigkeitsstandschalter umschließt, und wobei an der Einfassung eine der Wassereinlassöffnung des elektromagnetischen Ventils zugeordnete Zentrierausnehmung vorgesehen ist.

8. Spülsystem für intelligente Toilette nach Anspruch 1, **dadurch gekennzeichnet, dass** die mit dem Spülwasserkanal verbundene Wasserleitung an ihrem Ende mit einem inneren Ende eines Anschlusses in Steckverbindung steht, wobei ein äußeres Ende des Anschlusses durch eine Montageöffnung des Keramikkörpers hindurchgreift und in den Spülwasserkanal ragt, wobei an dem äußeren Ende des Anschlusses ein sich nach außen erweiternder Anschlag ausgebildet ist, wobei der Anschluss von einem Kunststoffteil umfasst ist, das durch die Montageöffnung am Keramikkörper geführt ist, wobei an der Außenseite des Anschlusses ein Gewinde und eine Gewindemutter zur Drehverbindung vorgesehen sind, und wobei durch Festziehen der Gewindemutter in Zusammenwirkung mit dem Anschlag das Kunststoffteil von außen und innen gepresst werden kann, so dass das Kunststoffteil nach der Ausdehnung mit der Montageöffnung abdichtend verklemmt ist.

9. Intelligente Toilette, umfassend einen Keramikkörper, wobei im vorderen Abschnitt des Keramikkörpers ein Auffangbecken vorgesehen ist, wobei der Keramikkörper hinten im oberen Bereich des Auffangbeckens einen Spülwasserkanal aufweist, wobei der Keramikkörper hinten im unteren Bereich des Auffangbeckens ein Abwasser-Leitungsrohr aufweist, **dadurch gekennzeichnet, dass** außerdem ein Spülsystem für eine intelligente Toilette nach einem der Ansprüche 1-7 umfasst ist, wobei das Spülsystem für eine intelligente Toilette im hinteren Abschnitt des Keramikkörpers montiert ist.

10. Intelligente Toilette nach Anspruch 9, **dadurch gekennzeichnet, dass** ferner eine Basisplatte und ein Steuerungsmodul zur Aktivierung und Deaktivierung der Wasserpumpe umfasst sind, wobei die Basisplatte mit einer Bodenfläche des Innenraums des hinteren Abschnitts des Keramikkörpers verbunden ist, und wobei der Wasserkasten, die Wasserpumpe und das Steuerungsmodul an der Basisplatte montiert sind.
